# EUROPÄISCHE PATENTSCHRIFT

(11) **EP 0 432 352 B1**
(45) Veröffentlichungstag und Bekanntmachung des Hinweises auf die Patenterteilung: **07.12.1994**
(21) Anmeldenummer: 90110891.0
(22) Anmeldetag: 08.06.1990
(51) Int. Cl.: G07C 1/24, G04F 13/02

(54) **Verfahren und Vorrichtung Bestimmung der Zeit zwischen Start und Ziel von Wettkämpfern oder dergleichen**
Method and device for determining the time between start and finish of athletes or suchlike
Méthode et dispositif pour déterminer le temps entre départ et arrivée de concurrents ou semblables

(30) Priorität: 15.11.1989 DE 3937977
(43) Veröffentlichungstag der Anmeldung: 19.06.1991
(73) Patentinhaber: Imhof, Augustin, D-77790 Steinach (DE)
(72) Erfinder: Imhof, Augustin, D-77790 Steinach (DE)
(74) Vertreter: Schmitt, Hans, Dipl.-Ing.

(56) Entgegenhaltungen:
- EP-A- 0 002 870
- EP-A- 0 207 675
- EP-A- 0 291 627
- UHREN-JUWELEN-SCHMUCK Nr. 2, 1984, BIELEFELD, DE, Seite 188 ; "INTELLIGENTER ZEITMESSER"
- LA SUISSE HORLOGERE ET REVUE INTERNATIONALE DE L'HORLOGERIE Bd. 83, Nr. 3, September 1968, Seiten 51-56 ; "OBJECTIF MEXICO"
- DIE UHR Bd. 27, Nr. 12, 25. Juni 1972, Seiten 30-31 ; "FERNSEHZEITMESSUNG"

## Beschreibung

Die Erfindung betrifft ein Verfahren zur Bestimmung der Zeit zwischen Start und Ziel von Wettkämpfern, Fahrzeugen oder dergleichen, insbesondere von Wettläufern, Reitern, Rennautos oder dergleichen, wobei eine Aufzeichnungskamera mit Wiedergabegerät für Standbilder und vorzugsweise mit Monitor, ein Zeitgeber oder Zeitgenerator, der die durch einen Startimpuls, z.B. eine Startpistole, Startlichtschranke oder dergleichen ausgelöste mitlaufende Zeit während des Kamerabetriebes jeweils in die Einzelbilder einblendet und von Standbild zu Standbild die jeweilige Zeit der Einzelaufnahme angibt, und wobei eine Lichtschranke oder dergleichen Fühler in Übereinstimmung mit einer Ziellinie vorgesehen ist und die Aufzeichungskamera Standbilder in einem festen zeitlichen Abstand von vorzugsweise zwei oder vier hundertstel Sekunden liefert und in Flucht mit der Ziellinie aufgestellt wird.

Die Erfindung betrifft ferner eine Vorrichtung zur Bestimmung der Zeit zwischen Start und Ziel mit Hilfe einer Aufzeichnungskamera mit Wiedergabegerät für Standbilder und vorzugsweise mit Monitor, einem Zeitgeber und einer Lichtschranke oder dergleichen Fühler insbesondere zur Durchführung des Verfahrens.

Ein Verfahren und eine Vorrichtung der eingangs genannten Art sind aus der DE-C 25 35 539 bekannt. Dabei wird befürchtet, daß die jeweils eingeblendete Zeit möglicherweise nicht genau mit dem Zeitpunkt der Bildentstehung übereinstimmt, weil die einzelnen Bildsprünge gegenüber den Fortschaltungen der Zeitangaben versetzt sein könnten. Es ist deshalb bei diesem vorbekannten Verfahren angestrebt, daß der Startimpuls mit dem Synchronisationsimpuls der Kamera zusammentrifft, damit die eingeblendete Zeit und die Zeit der Bildentstehung jeweils übereinstimmen. Somit ist angestrebt, daß mit dem Startimpuls auch der Synchronisationsimpuls für die Kamera ausgelöst wird. Die weiteren Synchronisationsimpulse der Kamera für deren Einzelbilder werden danach über das Taktsignal des Zeitgenerators bestimmt.

Dies bedeutet, daß der Zeitgenerator auch die Bildfolge bestimmen soll, wobei jedoch der Benutzer keine Kontrolle darüber hat, ob dies - bei eventuellen Störungen - wirklich immer der Fall ist, also die von dem Zeitgenerator bei der Bildfolge im Hinblick auf den Startimpuls durchzuführende Korrektur beim Zieldurchgang der Wettkämpfer tatsächlich vollzogen ist. Eine genaue Übereinstimmung der eingeblendeten Zeit mit dem Zeitpunkt der jeweiligen Bildentstehung ist somit zwar angestrebt, aber nicht sichergestellt.

Darüber hinaus ist die Durchführung dieses vorbekannten Verfahrens mit einer handelsüblichen Kamera nicht möglich, da die Kamera ja von außen her, also extern synchronisiert werden können muß. Somit ist diese Kamera nicht nur wesentlich teurer, sondern ohne Recorder auch nicht für Trainingszwecke einsetzbar und bei Ausfall nicht kurzfristig austauschbar.

Es besteht deshalb die Aufgabe, ein Verfahren und eine Vorrichtung der eingangs erwähnten Art zu schaffen, womit eine präzise Zeitnahme mit großer Sicherheit und dennoch mit einer preiswerten handelsüblichen Kamera möglich ist, die nicht extern synchronisierbar sein muß.

Die Lösung dieser scheinbar widersprüchlichen Aufgabe besteht darin, daß die eingeblendete Zeit wenigstens eine Größenanordnung feiner und genauer als die kleinste zu messende Zeiteinheit gemessen und angezeigt wird und daß das Ausgangssignal beziehungsweise der Absendeimpuls der Kamera für ein Bildsignal den Zietgenerator derart ansteuert, daß dieser jeweils im Zeitpunkt einer Bildaufnahme dort anstehende genauere Zeit in dieses Bild eingeblendet und aufgezeichnet wird.

Entgegen der bisherigen Lösung dient also nicht der Zeitgenerator zum Ansteuern und synchronisieren der Bildfolge, sondern umgekehrt wird das Ausgangssignal der Kamera dazu herangezogen, die im Augenblick der Bildentstehung im Zeitgenerator anstehende Zeit anzuzeigen. Da diese Zeit wenigstens eine Größenordnung feiner und genauer als die zu messende Zeit ist, kann nicht passieren, daß die eingeblendete Zeit schon erheblich "früher" - in Relation zu der kleinsten zu messenden Zeiteinheit - entstanden ist und also der Bildanzeige "hinterher hinkt".

Zur Messung von Zeiten auf eine hunderststel Sekunde genau können beispielsweise auf tausendstel Sekunden genaue Zeiten in das jeweilige Standbild eingeblendet werden. Damit ist sichergestellt, daß zwischen den Sprüngen von hundertstel Sekunde zu hundertstel Sekunde die Zwischenzeiten angegeben und in auf eine tausendstel Sekunde genauer Übereinstimmung mit der Bildentstehung ist. Es ergibt sich auf diese Weise eine praktisch fehlerlose Zeitangabe jeweils zum einzelnen Standbild, da moderne Videokameras mit Belichtungszeiten ebenfalls in dieser Größenordnung also zum Beispiel von einer tausendstel Sekunde arbeiten können.

Das erfindungsgemäße Verfahren ermöglicht es, den Zeitgenerator mit einem Startimpuls in Gang zu setzen unabhängig davon, ob die Bildentstehung genau synchron mit dem Zeitgenerator startet oder nicht, da in der anschließenden Bildfolge jeweils die exakte bei der Bildentstehung geltende Zeit eingeblendet werden kann.

Eine Ausgestaltung der Erfindung von erheblicher Bedeutung kann dabei darin bestehen, die Verfahrensweise gemäß DE-A-37 16 987 mitanzuwenden. Danach ist es zweckmäßig, daß in die Kamera- oder Standbilder mindestens eine zweite Zeit wenigstens mit der Genauigkeit der zu messenden Zeit eingeblendet wird, die gleichzeitig mit der ersten Zeit synchron abläuft, und daß die Einblendung dieser zweiten Zeit durch Unterbrechung der Lichtschranke bei Ziellinienberührung eines Wettkämpfers, Fahrzeuges oder dergleichen arretiert und die Anzeige dieser Zieldurchgangszeit zumindest über einen Bildwechsel hinaus festgehalten - gewissermaßen "eingefroren" -, also auch zumindest in einem nächstfolgenden Standbild eingeblendet wird, so daß dieses auf den Zieldurchgang eines die Lichtschranke auslösenden Vorgangs folgende Bild wenigstens zwei voneinander abweichende Zeiteinblendungen und den Wettkämpfer, das Fahrzeug oder dergleichen jenseits der Ziellinie zeigt, wobei die Differenz der beiden Zeiten proportional zu der Wegstrecke des Wettkämpfers. Fahrzeuges oder dergleichen über die Ziellinie hinaus ist. Diese Zielzeit eines Wettkämpfers kann zum Beispiel bis zur nächstmöglichen Lichtschrankenberührung eingefroren bleiben, wonach dann die jeweils wieder aktuelle Zeit erscheint.

Nach der jeweiligen Position des Wettkämpfers an der Ziellinie kann nun entschieden oder überprüft werden, ob diese Zeit als die offizielle Endzeit herangezogen wird. Im Zweifelsfalle ist die durchlaufende, ebenfalls in diesem Standbild erkennbare Zeit heranzuziehen. Diese zweite Zeit kann also zur Kontrolle und Verfeinerung der gesamten Meßmethode dienen und hilft, die genauen Zeiten von mehreren in dichter Reihenfolge die Ziellinie überquerenden Wettkämpfern, die nicht alle jeweils die Lichtschranke aktivieren können, zu ermitteln. Dabei ist es zweckmäßig, wenn die zweite Zeit ebenfalls wenigstens eine Größenordnung feiner oder genauer als die zu messende Zeit, insbesondere bei Messungen auf Hundertstel Sekunden, auf Tausendstel Sekunden genau angegeben und eingeblendet wird.

Ein weiterer Vorteil dieser Einblendung zweier Zeiten besteht darin, daß ständig überprüft werden kann, ob die Lichtschranke richtig eingestellt ist und ob die Zeit-Bild-Synchronisation zutrifft.

Befindet sich beispielsweise ein Läufer am Ziel vor dem Bildsprung von zweihundertstel Sekunden näher an der Ziellinie als er sich nach dem Bildsprung hinter der Ziellinie befindet, muß die Zeitdifferenz der beiden eingeblendeten Zeiten mindestens eine hundertstel Sekunde betragen. Das Richtmaß ist hierbei immer die Lichtschrankenzeit, da diese bei richtiger Einstellung der Lichtschranke unabhängig von jeder Zeit-Bild-Synchronisation die korrekte Zeit zwischen Start- und Zielimpuls ermittelt. Wenn dabei die angegebenen Zeiten eine Größenordnung genauer als die genaueste kleinste Meßgröße der Zeit sind, also tausendstel Sekunden angegeben werden, wenn auf hundertstel Sekunden genau gemessen werden soll, ist sichergestellt, daß die eingeblendeten Zeiten den durch Bildsprünge sonst zu befürchtenden Zeitfehler in der Größenordnung einer hundertstel Sekunde nicht enthalten, da die jeweils abgelaufene Zeit mit dem Zietpunkt der Bildaufzeichnung praktisch auf eine tausendstel Sekunde genau übereinstimmt.

Die erfindungsgemäße Vorrichtung zur Lösung der eingangs genannten Aufgabe besteht darin, daß der Zeitgenerator oder das Zeitmeßglied und die von ihm in das Kamerabild oder Standbild eingeblendete Zeit wenigstens um eine Größenordnung feiner oder genauer, insbesondere um wenigstens eine Stelle hinter dem Komma genauer,als die zu messende Zeit ist und daß der Zeitgenerator mit dem Impulsgeber für das ausgehende Bildsignal der Kamera derart verbunden ist, daß im Augenblick einer Belichtung die im Zeitgenerator anstehende Zeit in das Bild einblendbar ist und aufgezeichnet wird. Somit ist es nicht erforderlich, die Kamera von außen her bzw. von dem Zeitgenerator her zu synchronisieren, sondern jeweils das Bildsignal der Kamera sorgt dafür, daß der Zeitgenerator im Augenblick der Bildentstehung und Darstellung die gerade anstehende Zeit in dieses Bild eingibt. Entsprechend exakt stimmen die in dem Bild wiedergegebene Position eines Wettkämpfers und die bis dahin abgelaufene Zeit überein, obwohl von Bildsprung zu Bildsprung zum Beispiel mindestens zweihundertstel Sekunden vergehen und bei nur auf hundertstel Sekunden genauer Zeiteinblendung, also Zeitfehler in der Größenordnung von etwa einer hundertstel Sekunde auftreten könnten.

Zweckmäßig ist es dabei, wenn ein auf tausendstel Sekunden genauer Zeitgenerator für auf hundertstel Sekunden genaue Zeitmessungen vorgesehen ist. Dies sind Zeit-Genauigkeiten, wie sie heute bei zahlreichen Wettbewergen, insbesondere bei Sprint-Laufwettbewerben, aber auch in anderen auf Geschwindigkeit ausgerichteten Wettbewerben benötigt werden.

Die Vorrichtung kann eine zweckmäßige Ausgestaltung aufweisen, die darin besteht, daß der Zeitgenerator zwei unabhängig voneinander, jedoch synchron ablaufende Zeiten angeben, deren eine um wenigstens eine Größenordnung genauer als die zu messende Zeit ist und daß eine der Zeiten, insbesondere durch Unterbrechung einer mit dem Zeitgenerator gekoppelten, in Übereinstimmung mit einer Ziellinie angeordneten Lichtschranke auf den Augenblick der Unterbrechung der Lichtschranke fixierbar und im folgenden Standbild in dieser fixierten, von der weiterlaufenden Zeit abweichenden Anzeige in das nächste Standbild einblendbar ist. Somit ist eine ständige Kontrolle und Überprüfung möglich, ob die Lichtschranke richtig eingestellt ist und die Zeit-Bild-Synchronisation funktioniert.

Zweckmäßig ist es dabei, wenn das von der Aufnahmekamera kommende Videosignal oder Taktsignal insbesondere über einen Signalverstärker zu einer Impulstrennung geführt ist, wenn der zur Aufzeichnung der in dem Zeitgenerator ermittelten Zeit oder Zeiten dienende Zeichengenerator mit der Impulstrennung verbunden ist und eine Verbindungsleitung zu einer Mischstufe aufweist, die ihrerseits mittels einer Leitung zur Übermittlung des Bildsignales mit der Kamera verbunden ist, und wenn an die Mischstufe ein Videorecorder und/oder Bildschirm und/oder Videodrucker für die Darstellung des Bildes mit der/den eingeblendeten Zeiten verbunden ist. Es ergibt sich auf diese Weise insgesamt eine relativ einfach aufgebaute und auch im Hinblick auf die preiswerte Kamera insgesamt preiswerte Vorrichtung, mit der dennoch ganz exakte Zielzeiten ermittelt werden können, ohne daß die Kamera ständig von außen her und insbesondere von einem Zeitgenerator her synchronisiert werden muß.

Nachstehend ist ein Ausführungsbeispiel der Erfindung mit ihren ihr als wesentlich zugehörenden Einzelheiten anhand der Zeichnung noch näher beschrieben. Es zeigt:
- Fig. 1: eine schematische Darstellung des zeitlichen Ablaufes der einzelnen Bildwiedergabe und ihrer zeitlichen Ausdehnung von etwa einer 1000stel Sekunde und einem Abstand von etwa zwei 100stel Sekunden sowie mit den zwischen ihnen angeordneten, im Abstand einer 1000stel Sekunde liegenden Wechsel der jeweils angegebenen Zeiten eines auf tausendstel Sekunden genauen Zeitgenerators und
- Fig. 2: ein Blockschaltbild einer Vorrichtung zum Ermitteln von Zeiten zwischen Start und Ziel von Wettkämpfern mit einer Videokamera, Zeitgenerator, Bildschirm und Drucker.

Ein Bildschirm 1 eines Monitors 2 zeigt das von einer Videokamera 3 aufgenommene Bild in schematisierter Darstellung.

Dabei erkennt man die Markierungslinien 4 von Laufbahnen für einen Laufwettbewerb, die Ziellinie 5, die gleichzeitig der Aufstellung der in Fig. 2 links angedeuteten Lichtschranke 6 mit Lichtschranken-Schalter 6a entspricht, sowie einen die Ziellinie 5 passierenden Läufer oder Wettkämpfer 7.

Die Videokamera 3, die Lichtschranke 6 und der Monitor 2 gehören ebenso wie ein Videorecorder 8 und ein Videodrucker 9 mit einem Zietgenerator 10 zu einer Vorrichtung, mit welcher die Zeit zwischen Start und Ziel von Wettkämpfern, beispielsweise dem Läufer 7, aber auch von Fahrzeugen, Pferden oder dergleichen ermittelt und wiedergegeben werden können, wobei in noch zu beschreibender Weise Zeiten in das jeweils entstehende Bild, sei es am Drucker 9, sei es auf dem Bildschirm 1 eingeblendet werden können.

In Fig. 2 ist auf dem Bildschirm 1 ein Feld 11 mit einer Markierung 11a erkennbar, wo die durch die Lichtschranke 6 jeweils ausgelöste Zeit eingeblendet und als solche markiert und gekennzeichnet werden kann. Ein weiteres Feld 12 dient zum Einblenden der ständig durchlaufenden Zeit, wie sie in noch zu beschreibender Weise von dem Zeitgenerator 10 geliefert wird. Es können also am Bildschirm 1 und in entsprechender Weise auf den Bildern des Videodruckers 9 zwei Zeiten angegeben werden. Feld 12 zeigt dabei die durch einen Startimpuls an einem Schalter 13, der zum Beispiel in eine Startpistole eingebaut sein kann, ausgelöste mitlaufende Zeit während des Betriebes der Kamera 3, d.h. in die von dieser Kamera 3 jeweils aufgenommenen Einzelbilder ist die von dem Zeitgenerator 10 jeweils zum Zeitpunkt der Bildaufnahme gelieferte Zeit eingeblendet. Dies wird dadurch erreicht, daß der von der Kamera 3 ausgehende Absendeimpuls für ein Bildsignal den Zeitgenerator zunächst über einen Signalverstärker 14, eine Impulstrennung 15 und einen Zeichengenerator 16 derart ansteuert, daß die jeweils im Zeitpunkte einer Bildaufnahme im Zeitgenerator 10 anstehende Zeit in dieses Bild wiederum über den Zeichengenerator 16,eine Leitung 17 und über eine Mischstufe 18 eingeblendet und aufgezeichnet wird. Gemaß Fig. 1 ist dabei die eingeblendete Zeit eine Größenordnung feiner oder genauer als die kleinste zu messende Zeiteinheit, d.h. im Ausführungsbeispiel, in welchem alle zwei hundertstel Sekunden ein Bildimpuls 19 von vielleicht etwa einer tausendstel Sekunde Dauer abgegeben wird, und die Zieleingangszeiten der Wettkämper 7 auf hundertstel Sekunden genau sein sollen, werden auf tausendstel Sekunden genaue Zeiten eingeblendet. Fig. 1 macht deutlich, daß also zwischen zwei Bildimpulsen 19 insgesamt zwanzig Sprünge von jeweils einer tausendstel Sekunde Dauer zur Verfügung stehen. Somit kann nicht nur die exakt zwischen zwei Bildsprüngen um eine hundertstel Sekunde weitergegangene Zeit angegeben werden, sondern falls die Bildentstehung gegenüber der durch den Startimpuls ausgelösten Zeitfolge verschoben ist, wird jeweils auf eine tausendstel Sekunde genau die Zeit in das Bild eingeblendet, zu der es im Abstand zum Startimpuls entsteht. Diese Abfrage erfolgt auch mit jedem weiteren Bildsignal, da die Frequenz der Kamera nicht unbedingt mit der des Zeitgenerators übereinstimmt und es so zu Zeitverschiebungen innerhalb der Abfragezeiten kommen kann, die mit der am Start ermittelten, nicht identisch sein muß.

Durch die in Fig. 2 erkennbare Schaltung wird also dafür gesorgt, daß der Ausgangsimpuls der Kamera 3 auch die Einblendung der jeweils anstehenden Zeit des Zeitgenerators 10 auslöst, so daß also nicht erforderlich ist, die Bildimpulse 19 von dem Zeitgenerator 10 aus zu synchronisieren und an diesen anzupassen.

Die auf diese Weise zeitgleich vom Zeitgenerator 10 mit der Bildentstehung abgegebene Zeit wird in dem schon erwähnten Feld 12 des Bildschirmes 1 und an einer entsprechenden Stelle eines ausgedruckten Standbildes angezeigt, da die Kamera 3 über die Leitung 20 ebenfalls mit der Mischstufe 18 verbunden ist.

Im Ausführungsbeispiel ist nun vorgesehen, daß in die Kamera- oder Standbilder eine zweite Zeit wenigstens mit der Genauigkeit der zu messenden Zeit, zweckmäßigerweise aber ebenfalls eine um eine Größenordnung genauere oder feinere Zeit als die zu messende Zeit eingeblendet wird, die durch die Lichtschranke 6 bei Zielberührung eines Wettkämpfers ausgelöst und insbesondere arretiert und zumindest über einen Bildwechsel hinaus festgehalten, also auch in ein nächstfolgendes Standbild eingeblendet wird. Das auf den Zieldurchgang eines die Lichtschranke 6 auslösenden Vorganges folgende Bild enthält also zwei in der Regel voneinander abweichende Zeiteinblendungen und den Wettkämpfer 7 oder auch ein Fahrzeug oder dergleichen jenseits der Ziellinie 5. Die Differenz der beiden Zeiten ist proportional zu der Wegstrecke, die dieser Wettkämper oder dergleichen über die Ziellinie 5 hinaus zurückgelegt hat. Auf diese Weise ergibt sich eine gute Kontrollmöglichkeit dafür, ob die Lichtschranke 6 richtig eingestellt ist und die Zeit-Bild-Synchronisation in Ordnung ist.

Mit Hilfe der vorstehend beschriebenen Vorrichtung und dem ebenfalls beschriebenen Verfahren ist folgender Meßverlauf durchführbar:

Über den Schalter 13, der beispielsweise in einer Startpistole eingebaut oder zu einer Start-Lichtschranke gehören kann, wird der Zeitgenerator (Uhr) 10 in Gang gesetzt. Dieser Zeitgenerator liefert die bereits erwähnten zwei Zeiten, die zwar unabhängig voneinander, jedoch synchron ablaufen. Diese beiden Zeiten werden in dem Zeichengenerator 16 in Form von Ziffern so aufgearbeitet, daß sie in dem aufgezeichneten Bild auf dem Bildschirm 1 oder auch im Drucker 9 überlagert und eingeblendet werden können und so sichtbar gemacht werden. Diese beiden Zeiten zeigen also bis zum ersten Lichtschrankenimpuls übereinstimmende Werte.

Wird die Lichtschranke 6 im Bereich der Ziellinie 5 durch den Läufer 7 oder einen sonstigen Wettkämpfer unterbrochen, bleibt die Lichtschranken- oder Zielzeit bezüglich ihrer Einblendung in Feld 11 eingefroren stehen und zwar zumindest bis zum nächstmöglichen Standbild oder bis zur nächstmöglichen Lichtschrankenberührung, wo dann die jeweils neue aktuelle Zeit wieder sichtbar gemacht wird. Nach Überprüfung der Position des Läufers 7 im Bereich der Ziellinie 5 kann entschieden werden, ob diese Zeit als offizielle Zeit herangezogen werden kann. Im Zweifelsfalle ist die ständig weiter durchlaufende Zeit aus Feld 12 heranzuziehen. Bezüglich dieser ständig weiterlaufenden, in die Einzelbilder eingeblendeten Zeit ist durch die erfindungsgemäße Verfahrensweise sichergestellt, daß diese Zeit auch mit der Positionierung des Läufers 7 auf dem jeweiligen Bild genau übereinstimmt.

Befindet sich der Läufer beispielsweise vor dem alle zwei hundertstel Sekunden erfolgenden Bildsprung näher an der Ziellinie 5, als nach dem Bildsprung, d.h. befindet er sich bei einem ersten zielnahen Bild näher vor der Ziellinie als er bei dem nächsten Standbild hinter dieser Ziellinie ist, muß die Zeitdifferenz der beiden Zeiten mindestens eine hundertstel Sekunde betragen. Das Richtmaß ist dabei immer die durch die Lichtschranke ausgelöste und eingeblendete Zeit, da diese bei richtiger Einstellung der Lichtschranke unabhängig von jeder Zeit-Bild-Synchronisation die korrekte Zeit zwischen Start- und Zielimpuls darstellt.

Da eine handelsübliche Videokamera 3, nicht aber eine teuere, extern synchronisierbare Kamera Verwendung finden können soll und diese über ein eigenes Taktsystem verfügt, kann der Startimpuls, der die Zeitgeneratoren 10 startet, innerhalb dieser Frequenz liegen, ohne zu Meßfehlern von bis zu einer hundertstel Sekunde zu führen, da die Meßgenauigkeit des Zeitgenerators um wenigstens eine Größenordnung kleiner bzw. genauer als der eigentlich geforderte Zeit-Meßwert ist, also auch die Zeit ermittelt werden kann, die bis zur Erstellung des jeweils nächsten Bildes abgelaufen ist. Dies bedeutet, daß die jeweils abgelaufene Zeit mit dem Zeitpunkt der Bild-Aufzeichnung übereinstimmt und über die schon beschriebene Ansteuerung auch genau während dieser Bildentstehung in das Bild überlagert oder eingeblendet wird. Im einzelnen geschieht dies folgendermaßen:

Das Videosignal-Taktsignal oder Ausgangssignal, welches von der Videokamera 3 kommt, wird über den Signalverstärker 14 zur Impulstrennung 15 geführt. Im Zeichengenerator 16 liegt die zur Einblendung aufgearbeitete Zeit seit Auslösung des Startimpulses vor, die nun über die Verbindungsleitung 17 der Mischstufe 18 ebenso zugeführt wird, wie das eigentliche Bildsignal 19 der Bildwiedergabe über die Leitung 20. Diese beiden Informationen, die somit aus der Mischstufe 18 kommen, werden im Videorecorder 8 auf Magnetband aufgezeichnet und können beispielsweise nach Ablauf des Geschehens auf dem Bildschirm 1 und dem Videodrucker 9 zum Zwecke der Auswertung und Dokumentation reproduziert werden. Trotz der Verwendungsmöglichkeit sehr preiswerter Bausteine ergibt sich also insgesamt eine Vorrichtung, die die jeweiligen Zielzeiten unabhängig von einer externen Synchronisation der Kamera praktisch auf tausendstel Sekunden genau angibt und sogar noch eine Kontrollmöglichkeit für die richtige Einstellung der Lichtschranke und auch bezüglich der Zeit-Bild-Synchronisation erlaubt.

Zur Bestimmung der Zeit zwischen Start und Ziel von Wettkämpfern oder Wettläufern 7, Reitern, Rennautos, Fahrzeugen oder dergleichen ist eine Aufzeichnungs- oder Videokamera 3 mit Wiedergabegerät 8, 9 für Standbilder und vorzugsweise mit Monitor 2, ferner ein Zeitgeber 10 oder Zeitgenerator, der die durch einen Startimpuls, zum Beispiel durch eine Startpistole, Startlichtschranke oder dergleichen ausgelöste mitlaufende Zeit während des Kamerabetriebes jeweils in die von dieser gelieferten Einzelbilder einblendet und von Standbild zu Standbild die jeweilige Zeit der Einzelbildaufnahme angibt, vorgesehen. Ferner ist dabei eine Ziel-Lichtschranke 6 in Übereinstimmung mit der Ziellinie 5 angeordnet und die Aufzeichnungskamera liefert ihre Standbilder in einem festen zeitlichen Abstand von vorzugsweise zwei oder vier hundertstel Sekunden und ist ebenfalls in Flucht mit der Ziellinie 5 aufgestellt. Dabei wird das Ausgangssignal der Kamera 3 für ein Bildsignal an den Videorecorder 8 gleichzeitig dazu verwendet, den Zeitgenerator 10 anzusteuern, so daß dieser veranlaßt wird, die jeweils im Zeitpunkt einer Bildaufnahme in ihm anstehende Zeit in dieses in diesem Augenblick entstehende Bild einzublenden, wobei zur Berücksichtigung eines eventuellen Versatzes der Bildentstehung zu einem zum Beispiel auf hundertstel Sekunden genauen Zeitpunkt die eingeblendete Zeit wenigstens eine Größenordnung feiner oder genauer als die kleinste zu messende Zeiteinheit, bei dem genannten Beispiel von einer zu messenden Zeiteinheit auf hundertstel Sekunden genau also intausendstel Sekunden gemessen und angezeigt wird.
Fig. 1 verdeutlicht schematisch und in Tabellenform den Zeitablauf bis zu der Bidlaufzeichnung oder -entstehung 19, 19a, 19b usw., der in diesem Ausführungsbeispiel je zwei hundertstel oder zwanzig tausendstel Sekunden dauert. Diese Skala zeigt also die Taktfrequenz der Kamera 3.

Die auch in Fig. 1 enthaltene Zeitskala A-A bedeutet dabei den Zeitablauf im Zeitgenerator. Beispielsweise erfolgt an der Stelle B dieser Zeitskala der Start mit der Zeit 0,000 Sekunden. Danach erfolgt zum ersten Mal bei 19a eine Bildaufzeichnung oder ein Ausgangssignal der Kamera. Mit diesem Bildsignal (Bilderstellung) wird die im Zeitgenerator inzwischen anstehende Zeit von 0,014 Sekunden abgerufen und gemeinsam mit dem Bild im Videorecorder 8 zur Aufzeichnung gebracht. Nach Ablauf von zwei hundertstel Sekunden, also bei der Bilderstellung 19b, wird nun in analoger Weise das zweite Bild erstellt. Falls die Frequenz der Kamera 3 unverändert bleibt, ergibt sich bei der Bildaufzeichnung 19b nun eine anstehende Zeit von 0,035 Sekunden.
Da die Frequenz der Kamera 3 aber auch abweichen kann, sind Verschiebungen sowohl nach der einen als auch der anderen Seite der Zeitskala möglich, was jedoch unschädlich ist, da stets die im Zeitgenerator anstehende Zeit übernommen wird, die zum Zeitpunkt der Bildentstehung (Bildsignal) ansteht. Selbst bei solchen Frequenzabweichungen ist also sichergestellt, daß das zeitversetzt nach seiner Entstehung erscheinende Bild exakt die seit dem Start abgelaufene Zeit seiner Entstehung enthält.
Selbstverständlich kann je nach Startzeitpunkt die Verschiebung der Skala A-A gegenüber dem Zeitablauf der Bildwiedergaben auch einen anderen Wert als die gewählten 0,014 Sekunden haben, was in Fig. 1 durch die zusätzlichen Pfeile Pf angedeutet ist.

## Patentansprüche

1. Verfahren zur Bestimmung der Zeit zwischen Start und Ziel von Wettkämpfern, Fahrzeugen oder dergleichen, insbesondere von Wettläufern (7), Reitern, Rennautos oder dergleichen, wobei eine Aufzeichnungskamera (3) mit Wiedergabegerät (8) für Standbilder und vorzugsweise mit Monitor (2), ein Zeitgeber oder Zeitgenerator (10), der die durch einen Startimpuls, zum Beispiel eine Startpistole, Startlichtschranke oder dergleichen ausgelöste, mitlaufende Zeit während des Kamerabetriebes jeweils in die Einzelbilder einblendet und von Standbild zu Standbild die jeweilige Zeit der Einzelbildaufnahme angibt, und wobei eine Lichtschranke (6) oder dergleichen Fühler in Übereinstimmung mit einer Ziellinie (5) vorgesehen ist und die Aufzeichnungskamera (3) Standbilder in einem festen zeitlichen Abstand von vorzugsweise zwei oder vier hundertstel Sekunden liefert und in Flucht mit der Ziellinie (5) aufgestellt wird, **dadurch** **gekennzeichnet,** daß die eingeblendete Zeit wenigstens eine Größenordnung feiner oder genauer als die kleinste zu messende Zeiteinheit gemessen und angezeigt wird und daß das Ausgangssignal (19) der Kamera (3) den Zeitgenerator (10) derart ansteuert, daß die jeweils im Zeitpunkt einer Bildaufnahme dort anstehende genauere Zeit in dieses Bild eingeblendet und aufgezeichnet wird.

2. Verfahren nach Anspruch 1, dadurch gekennzeichnet, daß zur Messung von Zeiten auf eine hundertstel Sekunde genau auf tausendstel Sekunden genaue Zeiten in das jeweilige Standbild eingeblendet werden.

3. Verfahren nach Anspruch 1 oder 2, dadurch gekennzeichnet, daß in die Kamera- oder Standbilder mindestens eine zweite Zeit wenigstens mit der Genauigkeit der zu messenden Zeit eingeblendet wird, die gleichzeitig mit der ersten Zeit synchron abläuft, und daß die Einblendung dieser zweiten Zeit durch Unterbrechung der Lichtschranke (6) bei Ziellinienberührung eines Wettkämpfers (7), Fahrzeuges oder dergleichen arretiert und die Anzeige dieser Zieldurchgangszeit zumindest über einen Bildwechsel hinaus festgehalten, also auch zumindest in einem nächstfolgenden Standbild eingeblendet wird, so daß dieses auf den Zieldurchgang eines die Lichtschranke (6) auslösenden Vorganges folgende Bild wenigstens zwei voneinander abweichende Zeiteinblendungen und den Wettkämpfer (7), das Fahrzeug oder dergleichen jenseits der Ziellinie (5) zeigt, wobei die Differenz der beiden Zeiten proportional zu der Wegstrecke des Wettkämpfers, Fahrzeuges oder dergleichen über die Ziellinie (5) hinaus ist.

4. Verfahren nach Anspruch 3, dadurch gekennzeichnet, daß die zweite Zeit wenigstens eine Größenordnung feiner oder genauer als die zu messende und anzugebende Zeit, insbesondere bei Messungen auf hundertstel Sekunden, auf tausendstel Sekunden genau eingeblendet wird.

5. Vorrichtung zur Bestimmung der Zeit zwischen Start und Ziel von Wettkämpfern (7), Fahrzeugen oder dergleichen mit Hilfe einer Aufzeichnungskamera (3) mit Wiedergabegerät (8 , 9) für Standbilder und vorzugsweise mit Monitor (2), einem Zeitgeber oder Zeitgenerator (10) und einer Lichtschranke (6) oder dergleichen Fühler, insbesondere zur Durchführung des Verfahrens nach einem der Ansprüche 1 bis 4, **dadurch** **gekennzeichnet,** daß der Zeitgeber oder Zeitgenerator (10) und die von ihm in das Kamera- oder Standbild eingeblendete Zeit wenigstens um eine Größenordnung feiner oder genauer, insbesondere um wenigstens eine Stelle hinter dem Komma genauer, als die zu messende Zeit ist und daß der Zeitgenerator (10) mit dem Impulsgeber (15) für das ausgehende Bildsignal der Kamera (3) derart verbunden ist, daß im Augenblick einer Belichtung die im Zeitgenerator (10) anstehende Zeit in das Standbild einblendbar ist.

6. Vorrichtung nach Anspruch 5, dadurch gekennzeichnet, daß ein auf tausendstel Sekunden genauer Zeitgenerator (10) für auf hundertstel Sekunden genaue Zeitmessungen vorgesehen ist.

7. Vorrichtung nach Anspruch 5 oder 6, dadurch gekennzeichnet, daß der Zeitgenerator (10) wenigstens zwei unabhängig voneinander, jedoch synchron ablaufende Zeiten angibt, von denen wenigstens eine um zumindest eine Größenordnung genauer als die zu messende Zeit ist, und daß eine der Zeiten insbesondere durch Unterbrechung einer mit dem Zeitgenerator (10) gekoppelten, in Übereinstimmung mit einer Ziellinie (5) angeordneten Lichtschranke (6) auf den Augenblick der Unterbrechung der Lichtschranke (6) fixierbar und im folgenden Standbild in dieser fixierten, von der weiterlaufenden Zeit abweichenden Anzeige in das nächste Standbild einblendbar ist.

8. Vorrichtung nach einem der Ansprüche 5 bis 7, dadurch gekennzeichnet, daß das von der Aufnahme- oder Videokamera (3) kommende Videosignal oder Taktsignal insbesondere über einen Signalverstärker (14) zu einer Impulstrennung (15) geführt ist, daß der zur Aufzeichnung der in dem Zeitgenerator (10) ermittelten Zeit oder Zeiten dienende Zeichengenerator (16) mit der Impulstrennung (15) verbunden ist und eine Verbindungsleitung (17) zu einer Mischstufe (18) aufweist, die ihrerseits mittels einer Leitung ( 20) zur Übermittlung des Bildsignales mit der Kamera (3) verbunden ist, und daß an die Mischstufe (18) eine Videorecorder (8) und/oder Bildschirm (1) und/oder Videodrucker (9) für die Darstellung des Bildes mit der/den eingeblendeten Zeiten verbunden ist.

## Claims

1. A method for determining the time between start and finish of athletes, vehicles or the like, particularly of runners (7), riders, racing cars or the like, provision being made for a recording camera (3) with playback unit (8) for still pictures and preferably with a monitor (2), a timer or timing pulse generator (10) which during camera operation images onto the individual pictures the running time initiated by a start pulse, e.g. by a starter pistol, start light barrier or the like, and from still picture to still picture indicates the respective time the individual picture is taken, and wherein a light barrier (6) or like detector is provided in congruence with a finish line (5), and the recording camera (3) supplies still pictures at a fixed interval of preferably two or four hundredths of a second and is set up in alignment with the finish line (5), **characterized in that** the imaged time is measured and displayed at least one order of magnitude finer or more accurate than the smallest time unit to be measured and that the output signal (19) of the camera (3) addresses the timing pulse generator (19) in such a way that the more accurate time present there at the instant a picture is taken is imaged onto said picture and recorded.

2. A method as claimed in claim 1, characterized in that for timing to an accuracy of one hundredth of a second, times accurate to thousandths of a second are imaged onto the respective still picture.

3. A method as claimed in claim 1 or claim 2, characterized in that at least one second time at least with the accuracy of the time to be measured is imaged onto the camera pictures or still pictures and runs contemporaneously and in synchronism with the first time, and that the imaging of said second time is arrested through interruption of the light barrier (6) when an athlete (7), vehicle or the like touches the finish line and the display of said time of passage through the finish is held at least beyond one frame change, hence is also imaged at least onto a next-following still picture, so that said next-following picture after the finish has been passed actuating the light barrier (6) bears the image of at least two times differing from each other and the athlete (7), vehicle or the like beyond the finish line (5), the difference of the two times being proportional to the distance of the athlete, vehicle or the like beyond the finish line (5).

4. A method as claimed in claim 3, characterized in that the second time is imaged at least one order of magnitude finer or more accurate than the time to be measured and indicated, in particular for timing to hundredths of a second is imaged accurate to thousandths of a second.

5. A device for determining the time between start and finish of athletes (7), vehicles or the like, with the aid of a recording camera (3) with a playback unit (8, 9) for still pictures and preferably with a monitor (2), a timer or timing pulse generator (10) and a light barrier (6) or like detector, particularly for carrying out the method as claimed in any one of claims 1 to 4, characterized in that the timer or timing pulse generator (10) and the time imaged thereby onto the camera picture or still picture is at least one order of magnitude finer or more accurate, particularly is at least one place behind the decimal point more accurate, than the time to be measured and that the timing pulse generator (10) is connected to the pulse generator (15) for the output picture signal of the camera (3) in a manner enabling that at the instant of an exposure the time present in the timing pulse generator (10) is imaged onto the still picture.

6. A device as claimed in claim 5, characterized in that a timing pulse generator (10) accurate to thousandths of a second is provided for timing accurate to hundredths of a second.

7. A device as claimed in claim 5 or claim 6, characterized in that the timing pulse generator (10) signalizes at least two times running independently but in synchronism, at least one of which is at least one order of magnitude more accurate than the time to be measured, and that particularly through interruption of a light barrier (6) coupled to the timing pulse generator (10) and arranged in congruence with a finish line (5) one of the times is fixable at the instant when the light barrier (6) is interrupted and can be imaged onto the next still picture in this fixed display differing from the on-running time.

8. A device as claimed in any one of claims 5 to 7, characterized in that the video signal or clock signal coming from the recording or video camera (3) is conducted particularly through a signal amplifier (14) to a pulse separator (15), that the signal generator (16) serving for recording the time or times determined in the timing pulse generator (10) is connected to the pulse separator (15) and has a connecting line (17) to a mixing stage (18), the latter being connected to the camera (3) by means of a line (20) to transmit the picture signal, and that connected to the mixing stage (18) is a video recorder (8) and/or screen (1) and/or video printer (9) for display of the picture with the time(s) imaged thereon.

## Revendications

1. Procédé pour déterminer le temps entre départ et arrivée de concurrents, véhicules ou analogues, en particulier de coureurs (7), cavaliers, voitures de course ou analogues, dans lequel sont prévus une caméra d'enregistrement (3) avec un appareil de reproduction (8) pour des images fixes (arrêts sur image) et, de préférence, un récepteur de contrôle (2), de même qu'un générateur de rythme ou horloge (10) qui incruste (affiche en incrustation) dans les différentes images le temps écoulé pendant le fonctionnement de la caméra, temps qui est déclenché par une impulsion de départ, fournie par exemple par un pistolet de starter, un barrage photoélectrique ou analogue, et qui indique d'une image fixe à l'autre l'instant de la prise d'image concernée, et dans lequel un barrage photoélectrique (6) ou un détecteur semblable est prévu en concordance avec une ligne d'arrivée (5) et la caméra d'enregistrement (3) délivre des images fixes avec un intervalle temporel fixe qui est de préférence de deux ou quatre centièmes de seconde et est installée en alignement avec la ligne d'arrivée (5), caractérisé en ce que le temps incrusté est mesuré et affiché avec une finesse ou précision supérieure d'au moins un facteur de dix à la plus petite unité de temps à mesurer, et que le signal de sortie (19) de la caméra (3) pilote l'horloge (10) de manière que le temps plus précis fourni par l'horloge à l'instant d'une prise d'image, soit incrusté dans l'image en question et enregistré.

2. Procédé selon la revendication 1, caractérisé en ce que, pour mesurer des temps avec une précision d'un centième de seconde, des temps d'une précision d'un millième de seconde sont incrustés chaque fois dans l'image fixe.

3. Procédé selon la revendication 1 ou 2, caractérisé en ce qu'au moins un second temps est incrusté au moins avec la précision du temps à mesurer dans les images défilantes de la caméra ou dans les images fixes, second temps qui s'écoule simultanément avec le premier temps, en synchronisme avec lui, et que l'incrustation de ce second temps est arrêtée par interruption du barrage photoélectrique (6) lorsqu'un concurrent (7), un véhicule ou analogue touche la ligne d'arrivée, et l'affichage de ce temps de passage par l'arrivée est retenu au moins au-delà d'un changement d'image, de sorte qu'il est également incrusté au moins dans une image fixe suivante, si bien que cette image, faisant suite à l'opération de déclenchement du barrage photoélectrique (6) correspondant au passage par l'arrivée, montre au moins deux incrustations de temps différents et le concurrent (7), le véhicule ou analogue au-delà de la ligne d'arrivée (5), la différence des deux temps étant proportionnelle au trajet couvert par le concurrent, le véhicule ou analogue au-delà de la ligne d'arrivée (5).

4. Procédé selon la revendication 3, caractérisé en ce que le second temps est incrusté avec une finesse ou précision supérieure d'au moins un facteur de dix au temps à mesurer et à indiquer, en particulier, s'il s'agit de mesures avec une précision d'un centième de seconde, avec une précision d'un millième de seconde.

5. Dispositif pour déterminer le temps entre départ et arrivée de concurrents (7), véhicules ou analogues à l'aide d'une caméra d'enregistrement (3) avec un appareil de reproduction (8, 9) pour fournir des images fixes (arrêts sur image) et, de préférence, un récepteur de contrôle (2), de même qu'un générateur de rythme ou horloge (10) et un barrage photoélectrique (6) ou un détecteur semblable, en particulier pour la mise en oeuvre du procédé selon une des revendications 1 à 4, caractérisé en ce que le générateur de rythme ou l'horloge (10) et le temps incrusté par lui dans l'image défilante de la caméra ou dans l'image fixe, possèdent une finesse ou une précision supérieure d'au moins un facteur de dix, en particulier une précision supérieure d'au moins une position derrière la virgule, au temps à mesurer, et que l'horloge (10) est connectée au générateur d'impulsions (15) pour le signal d'image sortant de la caméra (3), de manière qu'à l'instant d'une exposition, le temps fourni par l'horloge (10) puisse être incrusté dans l'image fixe.

6. Dispositif selon la revendication 5, caractérisé en ce qu'une horloge (10) ayant une précision d'un millième de seconde est prévue pour des mesures de temps avec une précision d'un centième de seconde.

7. Dispositif selon la revendication 5 ou 6, caractérisé en ce que l'horloge (10) indique au moins deux temps s'écoulant indépendamment l'un de l'autre, mais en synchronisme, dont l'un au moins est plus précis d'au moins un facteur de dix que le temps à mesurer, et que le comptage d'un des temps peut être arrêté, en particulier par interruption d'un barrage photoélectrique (6) couplé à l'horloge (10) et installé en concordance avec une ligne d'arrivée (5), à l'instant de l'interruption du barrage photoélectrique (6), ce temps arrêté étant incrustable dans l'image fixe suivante, dans laquelle il diffère de l'affichage du temps compté de façon continue.

8. Dispositif selon une des revendications 5 à 7, caractérisé en ce que le signal vidéo ou le signal de rythme, venant de la caméra d'enregistrement ou de la caméra vidéo (3), est envoyé, en particulier à travers un amplificateur de signal (14), à un circuit séparateur d'impulsions (15), que le générateur de caractères (16), servant à l'enregistrement du temps ou des temps déterminés dans l'horloge (10), est connecté au circuit séparateur d'impulsions (15) et présente une ligne de liaison (17) avec un étage mélangeur (18), lui-même connecté par une ligne (20) à la caméra (3) pour la transmission du signal d'image, et qu'un magnétoscope (8) et/ou un écran (1) et/ou une imprimante vidéo (9) pour la visualisation de l'image avec le ou les temps incrusté(s) est ou sont connecté(s) à l'étage mélangeur (18).
